# EUROPÄISCHE PATENTANMELDUNG

(11) **EP 4 733 515 A1**
(43) Veröffentlichungstag der Anmeldung: **29.04.2026**
(21) Anmeldenummer: 25210670.3
(22) Anmeldetag: 23.10.2025
(51) Int. Cl.: E04G 5/00, B65D 19/12, B65D 19/38, B65D 25/22

(54) **TRANSPORTBEHÄLTER FÜR GERÜSTBAUTEILE**

(30) Priorität: 25.10.2024 DE 102024131280
(71) Anmelder: Schäfer, Diana, 86479 Aichen/Memmenhausen (DE)
(72) Erfinder: Schäfer, Martin, 86479 Aichen/Memmenhausen, DE (DE); Girgin, Ayhan, 86479 Aichen/Memmenhausen, DE (DE)
(74) Vertreter: Heuer, Wilhelm

(57) **Zusammenfassung**

Ein Transportbehälter (1) für Gerüstbauteile umfasst ein flaches Bodenelement (2) und mit von dem Bodenelement (2) beiderseits einer vertikalen Mittelebene (M) aufragende, zwischen sich einen Stauraum (32) für die Gerüstbauteile begrenzende Pfosten (3). Die Pfosten (3) weisen jeweils benachbart zu einem oberen Ende einen Anschluss (29) für ein Krangeschirr auf. Die Pfosten (3) sind mit Anschlüssen (9) des Bodenelements (2) lösbar steckverbunden und sind im mit den Anschlüssen (9) steckverbundenen Zustand durch quer zur Steckrichtung verstellbare Verbindungselemente (23) an dem Bodenelement (2) in der Steckrichtung formschlüssig und wenigstens in einer zu der Mittelebene (M) senkrechten Richtung spielfrei fixierbar.

## Beschreibung

Die vorliegende Erfindung betrifft einen Transportbehälter für den effizienten Transport von Gerüstbauteilen, typischerweise zwischen einem Depot und einer Baustelle, an der die Gerüstbauteile zum Einsatz kommen.

DE 94 19 469 U1 offenbart einen Transportbehälter mit einem flachen rechteckigen Bodenelement und an den Ecken des Bodenelements aufragenden Pfosten. Auf dem Bodenelement werden die Gerüstbauteile, namentlich Ständer, so aufgestapelt, dass ihre Enden in Längsrichtung über den Rand des Bodenelements überstehen und sie durch die beiderseits flankierenden Pfosten am Herunterfallen in Querrichtung gehindert sind. An den Spitzen der Pfosten sind über die Spitzen aufragende Ösen angebracht, an denen ein Krangeschirr eingehängt werden kann; so können die Transportbehälter mit Hilfe eines Krans im Depot zügig auf einen LKW geladen bzw. an der Baustelle vom LKW abgeladen werden. Nach dem Abladen ist der Transportbehälter nicht mehr ohne Hilfsmittel bewegbar; die Ständer müssen daher aus dem Transportbehälter einzeln ausgeladen und an ihre jeweils mehrere Meter voneinander entfernten Einbaupunkte transportiert werden. Gleiches gilt für andere Gerüstbauteile wie etwa Bodenplanken, Längs- oder Diagonalstreben, wenn diese in einem Transportbehälter dieses bekannten Typs zur Baustelle gebracht worden sind.

Nach dem Entladen sollten die Transportbehälter von der Baustelle entfernt werden, um dort nicht hinderlich zu sein; der Bedarf an Laderaum hierfür ist aber nur unwesentlich kleiner als der der beladenen Transportbehälter.

Aus DE 195 14 136A1 ist ein weiterer Transportbehälter mit einem Bodenelement und von den Rändern des Bodenelements aufragenden Pfosten bekannt. Die Pfosten sind in nach oben offene Buchsen des Bodenelements eingesteckt und können nach dem Entladen des Transportbehälters aus den Buchsen herausgezogen und flach auf das Bodenelement aufgelegt werden; in diesem Zustand können mehrere dieser Transportbehälter platzsparend gestapelt werden, so dass sie mit geringem Aufwand abtransportiert oder auch auf der Baustelle verbleiben können. Da ein Anheben des Transportbehälters durch Anhängen eines Krangeschirrs an die Pfosten, wie aus DE 94 19 469 U1 bekannt, hier nicht möglich ist, sind solche Ösen hier an dem Bodenelement angebracht. Wenn der Transportbehälter mit einem an diese Ösen angekoppelten Krangeschirr angehoben wird, drücken dessen nach oben zusammenlaufende Ketten gegen die in dem Transportbehälter gestapelten Gerüstbauteile. Da insbesondere Träger und Streben im Wesentlichen nur für Belastungen in Längsrichtung ausgelegt sind, können die von den Ketten ausgeübten Querkräfte die Gerüstbauteile verbiegen und so beschädigen.

Wenn es sich bei den Gerüstbauteilen um Träger handelt, die horizontal aufeinander gestapelt im Wesentlichen die gesamte Breite des Transportbehälters ausfüllen, werden sie jeweils von zwei Seiten her durch die Ketten unter Druck gesetzt. Dadurch ist ein Entladen der Träger aus dem Transportbehälter in hängendem Zustand unmöglich, doch selbst bei schmaleren Gerüstbauteilen wie etwa Bodenplanken oder Streben macht die Spannung, unter die die Gerüstbauteile von den seitlich dagegen drückenden Ketten gesetzt werden, das Entladen des hängenden Transportbehälters schwierig oder gar gefährlich. Es ist daher auch hier nötig, den Transportbehälter zum Entladen zuerst abzusetzen und dann die Gerüstbauteile unter erheblichem Aufwand an Arbeitszeit und Körperkraft einzeln vom Transportbehälter zu ihrem jeweiligen Einbaupunkt zu befördern.

Eine Aufgabe der Erfindung ist daher, einen Transportbehälter für Gerüstbauteile zu schaffen, der in entladenem Zustand platzsparend transportierbar ist und in dem die Gerüstbauteile vor Beschädigung durch ein Krangeschirr sicher sind.

Eine weitere Aufgabe ist, einen Transportbehälter zu schaffen, der in hängendem Zustand gefahrlos entladbar ist.

Die Aufgabe wird gelöst, indem bei einem Transportbehälter für Gerüstbauteile mit einem flachen Bodenelement und mit von dem Bodenelement beiderseits einer vertikalen Mittelebene aufragenden, zwischen sich einen Stauraum für die Gerüstbauteile begrenzenden Pfosten, die jeweils benachbart zu einem oberen Ende einen Anschluss für ein Krangeschirr aufweisen, die Pfosten mit Anschlüssen des Bodenelements lösbar steckverbunden sind und im mit den Anschlüssen steckverbundenen Zustand durch quer zur Steckrichtung verstellbare Verbindungselemente an dem Bodenelement in der Steckrichtung formschlüssig und wenigstens in einer zu der Mittelebene senkrechten Richtung spielfrei fixierbar sind. Der Formschluss in Steckrichtung stellt sicher, dass die Pfosten durch ein angekoppeltes Krangeschirr nicht von den Anschlüssen des Bodenelements getrennt werden können; die Spielfreiheit stellt sicher, dass die oberen Enden der Pfosten in am Krangeschirr hängendem Zustand nicht aufeinander zubewegt werden und dabei zwischen ihnen gestapelte Gerüstbauteile unter Druck setzen können.

Bei den Verbindungselementen kann es sich insbesondere um Schrauben sind, die sich durch überlappende Bohrungen der Pfosten und des Bodenelements erstrecken. Wenn die Schrauben sich in der zu der Mittelebene senkrechten Richtung erstrecken, kann die Spielfreiheit durch Anziehen der Schrauben erreicht werden.

An wenigstens einem, vorzugsweise jedem Anschluss können wenigstens zwei Verbindungselemente vorgesehen sein, um sicherzustellen, dass auch im Falle des Versagens eines von ihnen der Pfosten sich nicht vom Anschluss lösen kann.

Die von den Pfosten befreiten Bodenelemente mehrerer Transportbehälter sollten aufeinander stapelbar sein. Die Bodenelemente können so geformt sein, dass je zwei aufeinander gestapelte Bodenelemente einen Zwischenraum begrenzen, der Platz bietet für die von den Anschlüssen gelösten, vorzugsweise flach liegenden Pfosten eines Transportbehälters. Insbesondere kann das untere der beiden Bodenelemente in den Zwischenraum eingreifende oder den Zwischenraum begrenzende vertikale Anschlagflächen aufweist, die das Entweichen eines Pfostens aus dem Zwischenraum verhindern.

Die Anschlüsse sind vorzugsweise als nach oben offene Buchsen ausgebildet, in die jeweils ein Pfosten bis zu einem Anschlag einführbar ist. Da die Buchsen sich im Wesentlichen unterhalb einer Ladefläche des Bodenelements erstrecken können, kann die Bauhöhe des Bodenelements gering gehalten werden, was eine gute Laderaumausnutzung beim Transport sowohl der beladenen Transportbehälter als auch der aufeinander gestapelten Bodenelemente ermöglicht.

Der Anschlag ist vorzugsweise durch eine Oberkante der Buchse gebildet, auf der sich eine Anschlagfläche des Pfostens abstützt. Eine solche Anschlagfläche kann insbesondere durch eine Unterkante eines äußeren von zwei teleskopisch ineinandergesteckten Rohrstücken des Pfostens gebildet sein.

Um das Fixieren des Pfostens an dem Bodenelement durch Einführen des Verbindungselements zu erleichtern, sollten eine Bohrung des Pfostens und eine Bohrung der Buchse in der Anschlagstellung miteinander fluchten.

Die Buchse eines Bodenelements kann eine horizontale Oberkante aufweisen, auf der im aufeinandergestapelten Zustand das nächsthöhere Bodenelement abgestützt sein kann.

Um das Stapeln der Bodenelemente zu erleichtern, kann an eine Außenseite der Buchse eine über deren Oberkante aufragende Schürze angefügt sein.

Um die Montage einer Schraube als Verbindungselement zu erleichtern, kann die Bohrung des Pfostens ein Schraubgewinde aufweisen. Das Schraubgewinde kann in ein Wandblech der Buchse geschnitten sein, oder durch eine an einer Öffnung des Wandblechs vormontierte Mutter, insbesondere eine an dem Wandblech verlötete oder verschweißte Mutter oder eine in der Öffnung verrastete Käfigmutter gebildet sein.

Im steckverbundenen Zustand obere Enden der Pfosten können Scheitelflächen bilden, auf denen ein baugleicher zweiter Transportbehälter stapelbar ist. Um die Transportbehälter schnell und sicher stapeln zu können, sollte bei wenigstens einigen der Pfosten an einen Rand der Scheitelfläche eine über die Scheitelfläche aufragende Schürze angefügt sein.

Das Bodenelement umfasst typischerweise ein rechteckiges Gerüst aus horizontalen Profilen. Um den Anschlüssen die nötige Beständigkeit gegen eine in horizontaler Richtung auf die Pfosten einwirkende Biegekraft zu geben, sind vorzugsweise je zwei von diesen Profilen an jedem Anschluss befestigt. Die Profile können eine Oberseite und Auflageflächen umfassen, die unterhalb der Oberseite in eine von den Profilen begrenzte Öffnung des Gerüsts eingreifen und auf denen eine die Öffnung ausfüllende Bodenplatte platzierbar ist. Die Bodenplatte kann fehlen, solange der Transportbehälter nur für Gerüstbauteile verwendet wird, die über das Bodenelement an zwei Seiten überstehen; für den Transport von kleineren Bauteilen kann sie nötig sein, wie nachfolgend noch genauer erläutert.

Der Transportbehälter kann ferner wenigstens einen Stauraumteiler umfassen, der am Bodenelement in kleinerem Abstand von der Mittelebene als die Pfosten lösbar montiert ist, um Fächer für verschiedene Typen von Gerüstbauteilen zu schaffen. So kann die Zahl der Transportbehälter verringert werden, die zum Errichten eines Gerüsts gleichzeitig auf einer Baustelle vorhanden sein müssen. Da die maximale Zahl von Gerüstbauteilen eines gleichen Typs, die in dem Transportbehälter enthalten sein können, verringert ist, verkleinert sich auch die Entfernung, über die die Gerüstbauteile auf der Baustelle im Mittel vom Transportbehälter bis zu ihrem Einbauort transportiert werden müssen. Die Zahl von Bauteilen unterschiedlicher Typen, die in den Fächern Platz finden, sollte so abgestimmt sein, dass der Inhalt eines Transportbehälters zum Errichten einer vorgegebenen Zahl von Gerüsteinheiten ausreicht, ohne dass am Ende Bauteile übrig bleiben.

Weitere Merkmale und Vorteile der Erfindung ergeben sich aus der nachfolgenden Beschreibung von Ausführungsbeispielen unter Bezugnahme auf die beigefügten Figuren. Es zeigen:
Fig. 1 einen leeren Transportbehälter in perspektivischer Ansicht;
Fig. 2 ein Bodenelement des Transportbehälters in perspektivischer Ansicht;
Fig. 3 einen Pfosten des Transportbehälters im Längsschnitt;
Fig. 4 ein Detail des Pfostens in an dem Bodenelement gesichertem Zustand;
Fig. 5 das Bodenelement mit lösbar daran montierten Rollen in einer Seitenansicht;
Fig. 6 eine Konsole des Bodenelements aus Fig. 5 in perspektivischer Ansicht;
Fig. 7 Teile einer an den Pfosten des Transportbehälters montierbaren Wand; und
Fig. 8 einen Kleinteilebehälter zur Anbringung an den Pfosten des Transportbehälters.

Fig. 1 zeigt in einer perspektivischen Ansicht einen Transportbehälter 1 für Gerüstbauteile gemäß der vorliegenden Erfindung. Der Transportbehälter umfasst ein Bodenelement 2 mit rechteckiger, vorzugsweise quadratischer Grundfläche, an den Ecken des Bodenelements 2 lösbar befestigte Pfosten 3 sowie an zwei einander gegenüberliegenden Kanten des Bodenelements 2 lösbar befestigte aufrechte Stäbe 4.

Eine Ladefläche 5 des Bodenelements 2 ist durch mehrere Vierkantrohre 6, 7, 8 gebildet. Die Vierkantrohre sind miteinander zu einem leiterartigen Gerüst verbunden, wobei die Vierkantrohre 6 Holme und die Vierkantrohre 7, 8 die Holme verbindende Sprossen der Leiter bilden. An den Ecken des Gerüsts befinden sich nach oben offene Buchsen 9, die in der Nähe der oberen Enden von zweien ihrer Seitenwände mit je einem der Vierkantrohre 6 und 7 verschweißt sind. In Fig. 1 sind die Pfosten 3 in die Buchsen 9 eingesteckt; Fig. 2 zeigt die Buchsen 9 ohne die Pfosten 3 darin.

Die Ladefläche 5 ist durch vier Füße 10 vom Untergrund beabstandet gehalten. Die Füße 10 haben jeweils die Form eines flachen, hochkant stehenden Quaders mit einem zentralen Durchgang 11. Unter dem Durchgang 11 und zwei den Durchgang 11 flankierenden Säulen jedes Fußes 10 erstreckt sich ein horizontales Profilelement 12. Von den zwei vertikalen Säulen ist eine durch die Buchse 9 gebildet; die andere ist ein Rohrstück 13, von dem ein unteres Ende auf dem Profilelement 12 ruht und das obere eines der Vierkantrohre 6 unterstützt.

Die Höhe der Füße 10 ist so bemessen, dass Gabeln eines herkömmlichen Gabelstaplers aus einer ersten Richtung in die Durchgänge 11 einfahren können, um den Transportbehälter anzuheben und zu befördern, oder sie aus einer zu der ersten Richtung senkrechten zweiten Richtung zwischen zwei Füße 10 einfahren können.

Oberseiten der Vierkantrohre 7 definieren eine horizontale, Ladeebene 14. Auflageflächen 15 in Form von horizontalen Stegen an einander zugewandten Flanken der Vierkantrohre 7, 8 sind vorgesehen, um Bodenplatten zu unterstützen, die bei Bedarf die Öffnungen zwischen den Vierkantrohren 6, 7, 8 ausfüllen können. Eine solche Bodenplatte 16 ist gestrichelt in Fig.1 dargestellt. Die Stärke der Bodenplatten 16 ist so bemessen, dass deren Oberseiten in der Ladebene 14 zu liegen kommen, wenn die Bodenplatten 16 auf den Auflageflächen 15 platziert sind.

Wieder bezogen auf Fig. 2 weisen die Seitenwände jeder Buchse 9 zwei Paare von sich auf gleicher Höhe gegenüberliegenden Bohrungen 17, 18 auf.

Wie insbesondere in Fig. 3 zu erkennen, umfasst jeder Pfosten 3 zwei teleskopisch ineinandergesteckte und miteinander verschweißte Vierkantrohrstücke 19, 20. Das untere Rohrstück 19 hat den kleineren Querschnitt von beiden; dieser ist so bemessen, dass das untere Rohrstück 19 mit geringem Spiel bis zu einem Anschlag in die Buchse 3 eingeführt werden kann; der Anschlag ist dadurch definiert, dass eine untere Kante 24 des oberen Rohrstücks 20 gegen die obere Kante der Buchse 3 stößt. Oberes Rohrstück 20 und Buchse 3 können denselben Querschnitt haben.

Das untere Rohrstück 19 weist wie die Buchse Paare von sich auf gleicher Höhe gegenüberliegenden Bohrungen 21, 22 auf, die mit den Bohrungen 17, 18 der Buchse fluchten, wenn der Pfosten 3 bis zum Anschlag in die Buchse eingeführt ist. Um den Pfosten 3 in der Buchse 9 zu sichern, kann eine Schraube 23 durch die beiden Bohrungen 18 der Buchse und 22 hindurchgesteckt und mit einer Mutter fixiert sein; aus Sicherheitsgründen kann eine zweite Schraube 23 durch die Bohrungen 18, 22 verlaufen. Alternativ und wie in Fig. 4 gezeigt, können die Bohrungen 21 und/oder 22 des Pfostens 3 mit einem Innengewinde versehen sein, das zu einem Außengewinde 25 der Schraube 20 passt, und die Länge des Außengewindes 25 ist so bemessen, dass es jeweils nur mit dem Innengewinde derjenigen Bohrung 18 oder 19 kämmt, die dem Kopf der Schraube 23 zugewandt ist. So wird durch Anziehen der Schraube 23 das untere Rohrstück 19 fest und spielfrei gegen eine Seitenwand der Buchse 9 gepresst, und ein Kippen des Pfostens 3 in der Buchse 9 ist ausgeschlossen.

Um eine einheitliche Einstecktiefe der Pfosten 3 in die Buchsen 9 und damit eine präzise Überlappung der Bohrungen 17, 18 und 21,22 zu garantieren, sollte eine Verschweißung der Rohrstücke 19, 20 nicht an der unteren Kante des oberen Rohrstücks 20 erfolgen. Es sind daher im Überlappungsbereich der Rohrstücke 19, 20 oberhalb der unteren Kante 24 mehrere Fenster 48 in das obere Rohrstück 20 geschnitten, und entlang der Ränder dieser Fenster 48 sind die Rohrstücke 19, 20 aneinander verschweißt.

Auf die Funktion von weiteren Fenstern 49 und Schlitzen 50 im oberen Teil der Pfosten wird an späterer Stelle eingegangen
Eine Deckplatte 27 ist entlang einer horizontalen Oberkante 26 des oberen Rohrstücks 20 an dessen oberem Ende befestigt. Die Deckplatte 27 liegt exakt über der Buchse 9, so dass mehrere Transportbehälter 1 aufeinander gestapelt werden können, indem die Buchsen 9 eines oberen der Transportbehälter auf den Deckplatten 27 des nächsttieferen platziert werden. Um das Platzieren zu erleichtern, ist an je zwei der Außenseite des Behälters 1 zugewandten Kanten der Deckplatte 27 eine über die Oberkante 26 aufragende Schürze 28 befestigt. Die Schürze 28 umfasst zwei Wandabschnitte, die nach oben schräg auseinanderlaufen, so dass sie, wenn beim Absenken eines darauf zu stapelnden Transportbehälters 1 ein Fuß 10 von diesem dagegenstößt, der Fuß 10 kontinuierlich so zur Seite abgelenkt wird, dass seine Buchse 9 schließlich exakt über der Deckplatte 23 zu liegen kommt.

In den über die Oberkante 26 aufragenden Teilen der Wände sind Ösen 29 zum Einhaken eines Krangeschirrs gebildet.

Wieder bezugnehmend auf Fig. 1 weisen die Stäbe 4 an ihrem unteren Ende jeweils einen umgekehrt U-förmigen Haltebügel 30 auf, der in der Ansicht der Fig. 1 über eines der Vierkantrohre 7 gestülpt ist und mit Hilfe einer Schraube, die durch Bohrungen 31 des Haltebügels 30 und unter dem Vierkantrohr 7 her verläuft, fixierbar ist. In der Darstellung der Fig. 1 unterteilen zwei Paare von Stäben 4 einen von der Ladefläche 14 und den Pfosten 3 begrenzten Stauraum 32 symmetrisch zu einer durch zwei orthogonale strichpunktierte Linien M definierten Mittelebene in drei Fächer 33, deren Breite jeweils so bemessen ist, dass eines der Fächer 33 z.B. Trägern für ein Baugerüst, ein anderes Bodenplanken und das dritte Streben und Geländerbauteilen in Stückzahlen Platz bietet, die jeweils so aufeinander abgestimmt sind, dass die in dem Transportbehälter 1 enthaltenen Bauteile ausreichen, um ein Baugerüst von vorgegebener Größe zu errichten, ohne dass dabei ein Bauteil übrig bleibt. Diese verschiedenen Gerüstbauteile sind sämtlich länger als die Vierkantrohre 6; sie stehen daher über die Vierkantrohre 7 des Gerüsts eines jeden Transportbehälters 1 beidseitig über.

Transportbehälter 1 können in einer Betriebsstätte eines Gerüstbaubetriebs mit den jeweils benötigten Stückzahlen von verschiedenen Typen von Gerüstbauteilen beladen und in dieser Form vor dem Einsatz zunächst platzsparend gestapelt werden. Wenn an einer Baustelle ein Gerüst errichtet werden soll, werden, z.B. mit Hilfe einer Kranbrücke, Transportbehälter mit der benötigten Zahl von Bauteilen auf ein oder mehrere Transportfahrtzeuge, typischerweise LKW, umgeladen.

Ein zu diesem Zweck verwendetes Krangeschirr umfasst typischerweise vier gleich lange Ketten, die an einem gleichen Punkt der Kranbrücke befestigt sind und an ihren freien Enden Haken zum Einhängen in die Ösen 29 aufweisen. Wenn ein Transportbehälter 1 angehoben wird und die Ketten des Krangeschirrs unter Spannung geraten, üben sie eine zur Mitte des Stauraums 32 gerichtete Kraft auf die Pfosten 3 aus. Infolge der Fixierung in den Buchsen 9 können die Pfosten 3 dieser Kraft nicht in nennenswertem Umfang nachgeben; deswegen geraten die Gerüstbauteile zwischen den Pfosten nicht unter Spannung.

Wenn ein mit Transportbehältern 1 beladenes Transportfahrzeug eine Baustelle erreicht, müssen die Transportbehälter 1 abgeladen werden. Hierzu kann ein Gabelstapler verwendet werden, dessen Gabel unter die Ladefläche 14 einfährt; vorzugsweise wird wiederum ein Krangeschirr wie oben beschrieben verwendet, um die Transportbehälter an einen Baukran anzuhängen und mit dessen Hilfe vom Fahrzeug zu hieven.

Im einfachsten Fall können die Transportbehälter 1 entlang dem Verlauf eines geplanten Gerüsts so aufgestellt werden, dass die in einem Transportbehälter 1 enthaltenen Bauteile ausreichen, um das Gerüst bis hin zum nächsten Behälter 1 zu errichten. So sind die Wege, über die jedes einzelne Bauteil von Hand vom Behälter 1 bis zu seinem Verwendungsort transportiert werden muss, kurz, und das Gerüst kann effizient und kostengünstig errichtet werden.

Da die Zeitspanne des Entladens bei einem erfindungsgemäßen Transportbehälter 1, der verschiedene Arten von Gerüstbauteilen enthält, wesentlich kürzer ist als bei einem Transportbehälter, der bei gleicher Größe des Stauraums 32 nur Bauteile eines gleichen Typs enthält, kommt hier auch ein Entladevorgang in Betracht, bei dem der Transportbehälter 1 während des Entladens der Gerüstbauteile auf dem Gabelstapler oder am Krangeschirr verbleibt und laufend weiterbewegt wird. So kann ein Transportbehälter 1 in kürzester Zeit und mit wenig Mühe entladen werden, wenn an einem Haltepunkt ein für eine Gerüsteinheit benötigter Satz von Bauteilen abgeladen wird, und sich dann Schritte des Weiterbewegens des Transportbehälter um die Länge der Gerüsteinheit und des Abladens eines Satzes von Bauteilen wiederholen, bis der Transportbehälter 1 leer ist. Da die Ösen 29, an denen das Krangeschirr angreift, über dem Stauraum 32 liegen, und die Steifigkeit und feste Verankerung der Pfosten 3 in den Buchsen 9 die Bauteile im Stauraum 32 davor schützen, unter Spannung gesetzt zu werden, ist ein sicheres Entladen auch bei hängendem Transportbehälter 1 möglich.

Häufig treten Anwendungssituationen auf, in denen ein Krantransport nicht bis in unmittelbare Nähe des geplanten Errichtungsorts des Gerüsts möglich ist. Um den Transportbehälter 1 in einem solchen Fall ohne maschinelle Unterstützung bewegen zu können, sind an seinen Füßen 10 wie in Fig. 5 gezeigt Rollen 34 montierbar. Die In Fig. 5 gezeigte Rolle 34 ist Teil einer marktüblichen Lenkrolleneinheit 35, zusammen mit einer die Drehachse der Rolle 34 definierenden Gabel 36 und einer Grundplatte 37, gegen die die Gabel 36 um eine vertikale Achse drehbar ist. Die Grundplatte 37 wiederum ist mit Hilfe von Schrauben 38 an einer Konsole 39 befestigt, die in Fig. 6 in perspektivischer Ansicht gezeigt ist.

Die Konsole 39 besteht aus mehreren miteinander verschweißten Stahlplatten. Eine davon ist eine Grundplatte 40, die an ihren vier Ecken mit Bohrungen 41 zum Aufnehmen der Schrauben 38 versehen ist. Von der Grundplatte stehen zueinander parallele Seitenwandplatten 42 ab; der Abstand zwischen ihnen ist gerade breit genug, dass ein Fuß 10 dazwischenpasst. An zur Grundplatte 40 senkrechten Kanten der Seitenwandplatten 42 ist eine Verbindungsplatte 43 befestigt. Zwischen der Verbindungsplatte 43 und der Grundplatte 40 ist ein Spalt 44 freigehalten, um Fremdkörpern das Entweichen aus dem Zwischenraum zwischen den Seitenwandplatten 41 zu ermöglichen, wenn ein Fuß 10 darin eingeführt wird. An einer unteren Kante der Verbindungsplatte 42 ist eine Auflageplatte 45 angeordnet, die horizontal in den Raum zwischen den Seitenwandplatten 41 vorspringt, um den dazwischen platzierten Fuß 10 zu unterfangen. Die Auflageplatte 45 ist von den Seitenwänden 42 jeweils durch einen Spalt 46 getrennt, durch den am Fuß 10 eventuell haftender Schmutz entweichen kann.

Bohrungen 47 sind in den Seitenwandplatten 41 so platziert, dass wenn die Konsole 39 am Fuß 10 so platziert ist, dass dessen Buchse 9 an der Verbindungsplatte 43 anliegt und seine Unterseite auf der Auflageplatte 45 ruht, ein in die Bohrungen 47 eingeschobener zylindrischer Sicherungsstift 51 den Durchgang 11 des Fußes 10 durchsetzt und dabei an dessen Buchse 9 und/oder dem Profilelement 12 anliegt. Bekannte Mittel wie ein Quersplint, eine aufgeschraubte Mutter oder dergleichen können zum Fixieren des Sicherungsstifts 51 in den Bohrungen 47 dienen.

Wenn der Transportbehälter 1 an einem anderen Ort abgesetzt werden muss als dem, an dem er entladen werden soll, so kann vor dem Absetzen mit Hilfe der Konsolen 39 bequem an jedem seiner Füße 10 eine Rolle 34 angebracht und der Transportbehälter 1 anschließend zum Entladeort gerollt werden.

Nach dem Entladen können die Schrauben 23 aus den Bohrungen 17 und 21, 18 und 22 sowie 31 entfernt werden, die Pfosten 3 können aus den Buchsen 3 herausgezogen und die Stäbe 4 vom Vierkantrohr 7 gelöst werden. Wenn anschließend die Pfosten 3 und Stäbe 4 zwischen von den Vierkantrohren 6 aufragenden Anschlägen 68 parallel zu den Vierkantrohren 7, 8 abgelegt werden, und auf den nun freien oberen Enden der Buchsen 9 kann ein weiteres Bodenelement 2 gestapelt werden. Zum Erleichtern des Stapelns können Führungselemente 69 vorgesehen sein, im Fall der Fig. 2 sind dies kurze Winkelprofile, die an die von den Vierkantrohren 6, 7 abgewandten Seiten der Buchsen 9 befestigt sind und über deren Oberkanten hinaus aufragen. Zu mehreren übereinandergestapelt können die zerlegten Transportbehälter 1 effizient und kostengünstig ins Depot zurückbefördert werden.

Um den erfindungsgemäßen Transportbehälter 1 für kleine Bauteile verwendbar zu machen, müssen nicht nur wie bereits erwähnt die Öffnungen der Ladefläche 5 durch die Bodenplatten 16 verschlossen werden; es werden auch Seitenwände benötigt, um die Bauteile am Herunterfallen zu hindern. Fig. 7 zeigt eine solche Seitenwand 52, die sich aus einem Oberteil 53 und einem Unterteil 54 zusammensetzt. Beide umfassen jeweils einen umlaufenden Rahmen, der hier von einem Gitter ausgefüllt ist; eine geschlossenwandige Bauweise käme natürlich auch in Betracht. Vom Rahmen des Unterteils 54 stehen an beiden Seiten zwei gekröpfte Arme 70 ab, die geformt sind, um in die Fenster 49 von zwei das Unterteil 54 flankierenden, in Buchsen 9 eines Bodenelements 2 montierten Pfosten 3 einzugreifen. Entlang einer Oberkante des Unterteils 54 sind Zapfen 55 von zwei trennbaren Scharnieren montiert, deren komplementäre Hülsen 56 sich an einer Unterkante des Oberteils 53 befinden. Wenn das Unterteil 54 an den Pfosten 3 eingehängt ist, erlaubt das Scharnier eine Bewegung des Oberteils 53 zwischen einer geschlossenen Stellung, in der es das Unterteil 54 bündig nach oben verlängert, und einer offenen Stellung, in der es vor dem Unterteil 54 herabhängt.

Um das Oberteil 53 in der geschlossenen Stellung fixieren zu können, sind wenigstens eine, besser zwei, schwenkbare Klinken 58 am Oberteil 53, hier an einem Hohlprofil 57 seines Rahmens, angebracht. Fig. 7 zeigt eine solche Klinke 58 in einer entlang ihrer Schwenkachse von dem Oberteil 53 abgesetzten Position. Die Klinke 58 ist gebildet durch einen L-förmig gebogenen Blechzuschnitt. Ein Schenkel 59 des Zuschnitts ist vorgesehen, um von einer nicht dargestellten, entlang der Schwenkachse verlaufenden Schraube an einer vom Stauraum des Behälters 1 abgewandten Außenseite des Oberteils 53 schwenkbar fixiert zu werden; der andere Schenkel 60 erstreckt sich in diesem Zustand seitlich am Oberteil 53 vorbei bis auf dessen dem Stauraum zugewandte Seite. Ein Haken an seiner Spitze greift in der geschlossenen Position in den Schlitz 50 des benachbarten Pfostens des benachbarten Pfostens 3 ein und sichert so das Oberteil 53 in der geschlossenen Position. Wenn der Transportbehälter 1 an allen vier Seiten in dieser Weise mit Seitenwänden bestückt ist, kann er bis oben hin mit Kleinteilen beladen werden. Um die Klinke 58 zu entriegeln und das Oberteil 53 herunterklappen zu können, genügt es, das distale Ende des Schenkels 59 abwärts zu drücken.

Um den Behälter 1 wieder zu entladen, kann die Verriegelung durch Herunterdrücken des distalen Endes des Schenkels 59 gelöst und das Oberteil 53 heruntergeklappt werden.

Fig. 8 zeigt einen Kleinteilebehälter 61, der bei Bedarf an den Pfosten 3 des Transportbehälters 1 seitlich überstehend montiert werden kann. Der Kleinteilebehälter 61 ist von prismatischer, hier im wesentlichen quaderförmiger Gestalt. Zwei Stirnwände 62 des Behälters 61, die den Stirnflächen des Prismas entsprechen, weisen an einer Kante überstehende Haken 63 auf, die wie die Klinke 59 geformt sind, um in Fenster 49 oder Schlitze 50 von zwei Pfosten 3 einhängbar zu sein. Die Stirnwände 62 sind untereinander durch zwei Längswände 64, 65 und eine Bodenplatte 66 verbunden. Die Höhe der Längswände 64, 65 ist hier so bemessen, dass wenn der Behälter 61 in die oberen zwei Fenster 49 eines Paars von Pfosten 3 eingehängt sind, die unteren Fenster 49 frei bleiben und einen weiteren Behälter 61 gleicher Bauart aufnehmen können, dass aber, wenn er in die unteren Fenster 49 eingehängt ist, die Bodenplatte 66 nicht tiefer zu liegen kommt als die Unterkante des Vierkantrohrs 6 oder 7, so dass auch ein mit einem oder mehreren Kleinteilebehältern 61 behängter Transportbehälter 1 mit einem Gabelstapler unterfahren aufgenommen und transportiert werden kann, ohne dass dadurch ein Kleinteilebehälter 61 ausgehängt wird.

An den oberen Ecken des Kleinteilebehälters 61 sind Ösen 67 ähnlich den Ösen 29 der Pfosten verteilt. Diese ermöglichen einen Krantransport des isolierten Kleinteilebehälters 61 oder die Zuhilfenahme eines Krans beim An- und Abhängen des Kleinteilebehälters 61 vom Transportbehälter 1.

### Bezugszeichen

- 1: Transportbehälter
- 2: Bodenelement
- 3: Pfosten
- 4: Stab
- 5: Ladefläche
- 6: Vierkantrohr
- 7: Vierkantrohr
- 8: Vierkantrohr
- 9: Buchse
- 10: Fuß
- 11: Durchgang
- 12: Profilelement
- 13: Rohrstück
- 14: Ladeebene
- 15: Auflagefläche
- 16: Bodenplatte
- 17: Bohrung
- 18: Bohrung
- 19: Vierkantrohrstück
- 20: Vierkantrohrstück
- 21: Bohrung
- 22: Bohrung
- 23: Schraube
- 24: untere Kante
- 25: Außengewinde
- 26: Oberkante
- 27: Deckplatte
- 28: Schürze
- 29: Öse
- 30: Haltebügel
- 31: Bohrung
- 32: Stauraum
- 33: Fach
- 34: Rolle
- 35: Lenkrolleneinheit
- 36: Gabel
- 37: Grundplatte
- 38: Schraube
- 39: Konsole
- 40: Grundplatte
- 41: Bohrung
- 42: Seitenwandplatte
- 43: Verbindungsplatte
- 44: Spalt
- 45: Auflageplatte
- 46: Spalt
- 47: Bohrung
- 48: Fenster
- 49: Fenster
- 50: Schlitz
- 51: Sicherungsstift
- 52: Seitenwand
- 53: Oberteil
- 54: Unterteil
- 55: Zapfen
- 56: Hülse
- 57: Hohlprofil
- 58: Klinke
- 59: Schenkel
- 60: Schenkel
- 61: Kleinteilebehälter
- 62: Stirnwand
- 63: Haken
- 64: Längswand
- 65: Längswand
- 66: Bodenplatte
- 67: Öse
- 68: Anschlag
- 69: Führungselement
- 70: Arm

## Patentansprüche

1. Transportbehälter (1) für Gerüstbauteile mit einem flachen Bodenelement (2) und mit von dem Bodenelement (2) beiderseits einer vertikalen Mittelebene aufragenden, zwischen sich einen Stauraum (32) für die Gerüstbauteile begrenzenden Pfosten (3), die jeweils benachbart zu einem oberen Ende einen Anschluss (29) für ein Krangeschirr aufweisen, **dadurch gekennzeichnet, dass** die Pfosten (3) mit Anschlüssen des Bodenelements (2) lösbar steckverbunden sind und im mit den Anschlüssen steckverbundenen Zustand durch quer zur Steckrichtung verstellbare Verbindungselemente an dem Bodenelement (2) in der Steckrichtung formschlüssig und wenigstens in einer zu der Mittelebene (M) senkrechten Richtung spielfrei fixierbar sind.

2. Transportbehälter nach Anspruch 1, **dadurch gekennzeichnet, dass** die Verbindungselemente Schrauben (23) sind, die sich durch überlappende Bohrungen (21, 22; 17, 18) der Pfosten (3) und des Bodenelements (2) erstrecken, optional sich in der zu der Mittelebene (M) senkrechten Richtung erstrecken.

3. Transportbehälter nach Anspruch 1 oder 2, bei dem an wenigstens einem Anschluss wenigstens zwei Verbindungselemente (23) vorgesehen sind.

4. Transportbehälter nach Anspruch 1, 2 oder 3, bei dem das Bodenelement (2) ein erstes Bodenelement (2) ist, auf dem ein zum ersten Bodenelement (2) baugleiches zweite Bodenelement (2) stapelbar ist, wobei ein von den beiden gestapelten Bodenelementen (2) begrenzter Zwischenraum bemessen ist, um die Pfosten (3) in einem von den Anschlüssen gelösten Zustand aufzunehmen, und wobei optional das erste Bodenelement (2) in den Zwischenraum eingreifende oder den Zwischenraum begrenzende vertikale Anschlagflächen (68) aufweist, die das Entweichen eines Pfostens (3) aus dem Zwischenraum verhindern.

5. Transportbehälter nach einem der vorhergehenden Ansprüche, **dadurch gekennzeichnet, dass** die Anschlüsse als nach oben offene Buchsen (9) ausgebildet sind, in die jeweils ein Pfosten (3) bis zu einem Anschlag einführbar ist, wobei optional der Anschlag durch den Kontakt des Pfostens (3) mit einer Oberkante der Buchse (9) definiert ist.

6. Transportbehälter nach Anspruch 5, bei dem eine Bohrung (21, 22) des Pfostens (3) und eine Bohrung (17, 18) der Buchse (9) in der Anschlagstellung miteinander fluchten.

7. Transportbehälter nach Anspruch 6, bei dem die Buchse (9) eine horizontale Oberkante umfasst und eine über die Oberkante aufragende Schürze (69) an eine Außenseite der Buchse (9) angefügt ist.

8. Transportbehälter nach Anspruch 2, 6 oder 7, bei dem die Bohrung (21, 22) des Pfostens (3) ein Schraubgewinde aufweist.

9. Transportbehälter nach einem der vorhergehenden Ansprüche, bei dem im steckverbundenen Zustand obere Enden der Pfosten (3) Deckplatten (27) aufweisen, auf denen ein baugleicher zweiter Transportbehälter (1) stapelbar ist, und dass bei wenigstens einigen der Pfosten (3) an einen Rand der Deckplatte (27) eine über die Deckplatte (27) aufragende Schürze (28) angefügt ist.

10. Transportbehälter nach einem der vorhergehenden Ansprüche, bei dem das Bodenelement (2) ein rechteckiges Gerüst aus horizontalen Trägern (6, 7, 8) umfasst, wobei optionalje zwei (6, 7) von diesen Trägern an jedem Anschluss befestigt sind, und wobei ferner optional die Träger (6, 7, 8) eine Oberseite (5) und Auflageflächen (15) umfassen, die unterhalb der Oberseite (5) in eine von den Trägern (6, 7, 8) begrenzte Öffnung des Gerüsts eingreifen und auf denen eine die Öffnung ausfüllende Bodenplatte (16) platzierbar ist.

11. Transportbehälter nach einem der vorhergehenden Ansprüche, ferner mit wenigstens einem Stauraumteiler, der am Bodenelement (2) in kleinerem Abstand von der Mittelebene (M) als die Pfosten (3) lösbar montiert ist, wobei optional der Stauraumteiler wenigstens einen, vorzugsweise zwei voneinander beabstandete aufrechte Stäbe (4) umfasst.
